# EUROPÄISCHE PATENTSCHRIFT

(11) **EP 0 289 884 B1**
(45) Veröffentlichungstag und Bekanntmachung des Hinweises auf die Patenterteilung: **26.02.1992**
(21) Anmeldenummer: 88106514.8
(22) Anmeldetag: 22.04.1988
(51) Int. Cl.: D07B 3/10, D07B 7/02

(54) **Verfahren und Vorrichtung zur Herstellung ein- und mehrlagiger Stahldrahtlitzen**
Method and apparatus for making strands with one or more layers
Procédé et dispositif pour la fabrication de torons en acier à une ou plusieures couches

(30) Priorität: 04.05.1987 DD 302431
(43) Veröffentlichungstag der Anmeldung: 09.11.1988
(73) Patentinhaber: SKET Schwermaschinenbau Magdeburg GmbH, D-39100 Magdeburg (DE)
(72) Erfinder: Baum, Ulrich, DD-3010 Magdeburg (DD); Schwartz, Ronald, DD-3010 Magdeburg (DD); Geling, Helmut, DD-3010 Magdeburg (DD); Mösken, Michael, DD-3038 Magdeburg (DD); Poida, Martin, DD-3010 Magdeburg (DD); Vahldiek, Bernd, DD-3012 Magdeburg (DD)
(74) Vertreter: Beetz & Partner Patentanwälte

(56) Entgegenhaltungen:
- EP-A- 0 063 054
- DE-A- 1 510 062
- DE-A- 1 510 146
- FR-A- 649 349
- GB-A- 729 680
- GB-A- 2 164 672
- US-A- 1 537 632

## Beschreibung

Die Erfindung betrifft ein Verfahren und eine Vorrichtung zur Herstellung ein- und mehrlagiger Stahldrahtlitzen, bei welchem die einzelnen Draehte von stationaer ausserhalb der Verseileinrichtung angeordneten Ablaufsystemen abgezogen und ohne Rueckdrehung nach dem indirekten Doppelschlagverseilprinzip verseilt werden, d. h., die Litze vor Erreichen des rotierenden Systems mit Abzug und Aufwickler in ihrer exakten geometrischen Form fertig ist.

Die gegenwaertig allgemein gebraeuchlichste Form zur Herstellung von Stahldrahtlitzen ist das Verseilen von Draehten auf Schnellverseilmaschinen. Die Qualitaet der auf diesen Maschinen hergestellten Litzen ist gut.
Die Produktivitaet der Schnellverseilmaschinen wird hauptsaechlich durch die Drehzahl der langgestreckten Verseilrotore bestimmt. Durch eine staendige technische Verbesserung dieser Baugruppe, einschliesslich ihrer Lagerung, sind jetzt Rotordrehzahlen erreicht worden, die die zur Verfuegung stehenden Werkstoffe bis an ihre zulaessige Grenze belasten, d. h. weitere Drehzahlerhoehungen und damit Leistungssteigerungen der Schnellverseilmaschinen sind nicht mehr moeglich.
Man hat deshalb versucht, das fuer die Verseilung von plastischen Werkstoffen, wie Kupfer und Aluminium, haeufig verwendete Doppelschlagprinzip zu nutzen. So wird in der DE-AS 15 10 062 ein Verfahren und eine Vorrichtung offenbart, bei welchem die Draehte von ruhenden Ablaufgestellen abgezogen, in einer Torsionseinrichtung einzeln tordiert, lagenweise verseilt und schliesslich einem innerhalb des rotierenden Systems einer Doppelschlagverseilmaschine befindlichen Abzug und Aufwickler zugefuehrt werden.

Diese Vorrichtung ermoeglicht im Vergleich zu einer Schnellverseilmaschine wesentliche hoehre Verseilgeschwindigkeiten, gleichzeitig sinkt der maschinentechnische Aufwand betraechtlich.
Der Hauptnachteil dieses Verfahrens liegt darin, dass die Verseilung nach dem bisher bekannten Doppelschlagprinzip ablaeuft, d. h. die gesamte Verseilung ist nicht in einem Punkt konzentriert. Dadurch wird eine exakte Einhaltung der Verseilgeometrie und Einhaltung konstanter Laengenverhaeltnisse und damit gleichmaessige Belastbarkeit der Draehte in den einzelnen Lagen des Litzenverbandes nicht gewaehrleistet.
In dem DD-A-143 279 wurde deshalb vorgeschlagen, mittels einer Drehvorrichtung die Verseilung bereits vor der Doppelschlagverseilmaschine durchzufuehren. Die beiden unterschiedlichen Verseilpunkte des Doppelschlagprinzips werden hierbei in einem Punkt konzentriert.
Dieser Loesungsvorschlag ermoeglicht die Herstellung von Litzen mit konstanten Laengenverhaeltnissen der Draehte in den einzelnen Lagen. Im praktischen Betrieb hat sich jedoch gezeigt, dass infolge der nicht vorhandenen Rueckdrehung der Draehte vor der Verseilung bei geringen Schwankungen der Abbremskraft in den Ablaufspulen sich einzelne Draehte bereits vor dem Verseilpunkt miteinander verdrehen und somit eine exakte Einhaltung der Verseilgeometrie nicht gewaehrleistet wird.
Weiterhin sichert diese Vorrichtung nicht, dass die in der Drehvorrichtung hergestellte Litze beim Einlaufen in die Doppelschlagverseilmaschine durch die an dieser Stelle prinzipiell vorhandene Verdrillzahl zum Teil wieder aufgedreht und damit in ihrer Geometrie vollkommen zerstoert wird.

Ziel der Erfindung ist, ein- und mehrlagige Stahldrahtlitzen mit geringstem maschinentechnischem Aufwand, bei minimalem Platzbedarf der Ausruestungen, in hoher Qualitaet, insbesondere der Einhaltung der exakten Geometrie der Litze, herzustellen.

Der Erfindung liegt die Aufgabe zugrunde, ein Verfahren und eine Vorrichtung zur Herstellung ein- und mehrlagiger Stahldrahtlitzen zu entwickeln, bei welchem die Litze nach dem indirekten Doppelschlagverseilprinzip vor Einlauf in die Abzugs- und Aufwickelvorrichtung in ihrem exakten geometrischen Aufbau fertiggestellt ist sowie Torsionsspannungen abgebaut werden und dieser Zustand exakt auf dem Wege der Fuehrung der Litze bis zum Aufwickler erhalten bleibt.

Erfindungsgemaess wird die Aufgabe dadurch geloest, dass die einzelnen Draehte in bekannter Weise von stationaer ausserhalb der Verseileinrichtung angeordneten Ablaufsystemen abgezogen, nach dem indirekten Doppelschlagverseilprinzip in nacheinander angeordneten, identischen Verseilabschnitten lagenweise verseilt und dem innerhalb des rotierenden Systems angeordneten Abzug und Aufwickler zugefuehrt werden, wobei erfindungsgemaess die Draehte jeder entsprechenden Lage innerhalb des zugehoerigen Verseilabschnittes einzeln ueber je eine Bremseinrichtung und entsprechend ihrer spaeteren Anordnung im Verband der fertigen Litze durch eine ihnen zugehoerige Verseilscheibe hindurch in einem sehr schlanken Winkeld von 10 - 20 ° ueber einen im zugehoerigen Verseilpunkt angordneten Fuehrungsstift mit koaxial angeordnetem Verseilnippel und eine dazugehoerige Dralliereinrichtung gefuehrt werden und im Anschluss daran die in ihrer geometrischen Form fertige Litze zu einer weiteren Dralliereinrichtung und danach ueber speziell angeordnete und ausgefuehrte Fuehrungs- und Umlenkrollen zum Abzug und Aufwickler gefuehrt wird.
Weiterhin ist erfindungsgemaess, dass sowohl saemtliche Dralliereinrichtungen als auch das rotierende System die gleiche Drehrichtung aufweisen, die Dralliereinrichtungen der einzelnen Verseilpunkte zueinander synchron sowie mit der doppelten Drehzahl des rotierenden Systms drehen und die letzte Dralliereinrichtung vor dem rotierenden System eine in Abhaengigkeit von der Festigkeit des Verseilgutes 10 - 25 % hoehere Drehzahl als die Dralliereinrichtungen der einzelnen Verseilpunkte aufweist.
Die erfindungsgemaesse Vorrichtung zur Herstellung ein- und mehrlagiger Stahldrahtlitzen nach dem indirekten Doppelschlagverseilprinzip besteht bekanntermassen aus stationaer ausserhalb der Verseileinrichtung angeordneten Ablaufsystemen, entprechend der Anzahl der Lagen in Verseilrichtung nacheinander identischen Verseilabschnitten und einem rotierenden System, welchem ein Abzug und ein Aufwickler zugeordnet sind, wobei erfindungsgemaess jedem einzelnen Verseilabschnitt unmittelbar vor dem Verseilpunkt entsprechend der Anzahl der zu verseilenden Draehte Bremseinrichtungen sowie eine in bekannter Weise ausgefuehrte Verseilscheibe und weiterhin in Verseilrichtung im Verseilpunkt ein Fuehrungsstift mit koaxial angeordnetem Verseilnippel und eine dazugehoerige Dralliereinrichtung zugeordnet sind, zwischen den Verseilabschnitten und dem rotierenden System eine weitere Dralliereinrichtung und innerhalb des rotierenden Systems zur Erhaltung des exakten geometrischen Zustands der Litze in Abhaengigkeit von der Verdrehrichtung in einem Winkel von max. 18° schwenkbare und arretierbare Fuehrungs- und Umlenkrollen angeordnet sind.
Erfindungsgemaess ist weiterhin, dass jede Bremseinrichtung aus einem von dem zugehoerigen Draht mehrmals umschlungenen und mittels einer beliebigen bekannten Bremse abgebremsten Rollenpaar, wobei jede Rolle V-foermig ausgebildete Rillen mit einem Oeffnungswinkel β von 60° aufweist, besteht, der Fuehrungsstift am jeweiligen Verseilpunkt mit einem Konus im Winkel α von 10 - 20° versehen ist und Nuten zur Fuehrung jedes einzelnen Drahtes aufweist, die Nuten entsprechend der Verdrehrichtung unter einem Winkel von 15° angeordnet sind und am Ende einen Radius aufweisen, der eine Groesse von 10 - 20 mal dem zu verseilenden Drahtdurchmesser besitzt.
Weiterhin wird als erfindungsgemaess angesehen, dass der koaxial zum Fuehrungsstift angeordnete Verseilnippel eine Bohrung in Verseilrichtung mit einem Durchmesser von 1,2 bis 1,3 mal dem Litzendurchmesser aufweist, der Einlaufradius des Verseilnippels 30 bis 50 mal dem zu verseilenden Drahtdurchmesser entspricht und der Abstand zwischen Fuehrungsstift und Verseilnippel in Abhaengigkei vom Durchmesser der zu verseilenden Draehte einstellbar ist.
Des weiteren sind in saemtlichen Dralliereinrichtungen jeweils vier Rollen mit V-foermigen Rillenprofilen, ueber welche die Litze gefuehrt wird, angeordnet, wobei der Oeffnungswinkel β des Rillenprofils 60° betraegt.
Weiterhin weist erfindungsgemaess jede Fuehrungs- und Umlenkrolle innerhalb des rotierenden Systems trapezfoermig mit zylindrischem Grund ausgefuehrte Rillen auf, die aus ungehaertetem verschleissfestem Material bestehen.

Die Erfindung wird anhand eines Ausfuehrungsbeispieles naeher erlaeutert. Es zeigen:
- Fig. 1:: Darstellung der gesamten Vorrichtung am Beispiel einer zweilagigen Litze
- Fig. 2:: Schnittdarstellung einer Bremseinrichtung
- Fig. 3:: Schnittdarstellung des Fuehrungsstiftes mit Verseilnippel im beliebigen Verseilpunkt
- Fig. 4:: Schnittdarstellung einer Dralliereinrichtung
- Fig. 5:: Schnittdarstellung einer Fuehrungs- und Umlenkrolle

Die Vorrichtung zur Durchfuehrung des Verfahrens zur Herstellung ein- und mehrlagiger Stahldrahtlitzen nach Fig. 1 besteht aus dem ausserhalb der Verseileinrichtung angeordneten Ablaufsystem 1, von denen die einzelnen Draehte 2 abgezogen, nach dem indirekten Doppelschlagverseilprinzip in nacheinander angeordneten, identischen Verseilabschnitten 3 lagenweise verseilt und dem innerhalb eines rotierenden Systems 4 angeordneten Abzug 5 und Aufwickler 6 zugefuehrt werden. Jedem einzelnen Verseilabschnitt 3 sind unmittelbar vor dem Verseilpunkt 7 entsprechend der Anzahl der zu verseilenden Draehte 2 Bremseinrichtungen 8, um den Draehten 2 die erforderliche Rueckhaltekraft zu geben sowie eine in bekannter Weise ausgefuehrte Verseilscheibe 9 und weiterhin in Verseilrichtung im Verseilpunkt 7 ein Fuehrungsstift 10 mit koaxial angeordnetem Verseilnippel 11 und eine dazugehoerige Dralliereinrichtung 12 zugeordnet.
Zwischen den Verseilabschnitten 3 und dem rotierenden System 4 ist weiterhin eine Dralliereinrichtung 13 angordnet, welche mit einem beliebigen variablen Antrieb ausgeruestet ist, der Drehzahlen, die 10 bis 25 % ueber der Drehzahl der den Verseilpunkten 7 zugehoerigen Dralliereinrichtungen 12 liegen, realisiert. Zur Erhaltung der exakten geometrischen Form der fertigen Litze 14 sind die Fuehrungs- und Umlenkrollen 15 innerhalb des rotierenden Systems 4 in Abhaengigkeit von der Verdrehrichtung der Litze 14 in einem Winkel von bis zu 18° schwenkbar und arretierbar angeordnet.
Gem. Fig. 2 besteht jede Bremseinrichtung 8 aus einem von dem zugehoerigen Draht 2 mehrmals umschlungenen und mittels einer beliebigen bekannten Bremse abgebremsten Rollenpaar, wobei jede Rolle 16 V-foermig ausgebildete Rillen 17 mit einem Oeffnungswinkel β von 60° aufweist.
Die mehrmalige Umschlingung des Rollenpaares in V-foermigen Rillen 17 verhindert hierbei ein Zurueckfliessen der in dem Verseilprozess entstehenden Torsionsspannungen in den Draehten 2 bis hin zu dem Ablaufsystem 1.
Des weiteren wird durch die kurze Verseilstrecke (Strecke zwischen Bremseinrichtung 8 und Verseilpunkt 7) der hohe plastische Spannungszustand der einzelnen Draehte 2 nur auf einen sehr kurzen Bereich beschraenkt, d. h. Stoerungen irgendwelcher Art im Gefuege des Verseilgutes laufen sehr schnell durch diesen Bereich hoher Torsionsspannungen und koennen sich somit nicht in grossem Masse negativ auswirken. Es wird somit die Rissgefahr der Draehte 2 bzw. der Litze 14 gemindert.
Durch die weitere exakte Fuehrung der Draehte 2 gem. Fig. 3 in den Nuten 18 des mit einem Konus im Winkel α von 10 -20° versehenen Fuehrungsstiftes 10 bis unmittelbar an den Auflaufpunkt, welche entsprechend der Verdrehrichtung unter einem Winkel von 15° angeordnet sind und am Ende einen Radius aufweisen, der eine Groesse von 10 bis 20 mal dem zu verseilenden Drahtdurchmesser besitzt und die Verformung der Draehte 2 am Ende des Fuehrungsstiftes 10 durch den Auslaufradius der Nuten 18 und den Einlaufradius 19 des koaxial zum Fuehrungsstift 10 angeordneten Verseilnippels 11, wird die genaue geometrische Form der Litze 14 gesichert, d. h. Ueberspruenge von Draehten 2 innerhalb einer Lage sind ausgeschlossen.
Die weitere Fuehrung der Litze 14 erfolgt durch eine in Verseilrichtung angeordnete Bohrung 20 durch den Verseilnippel 11 mit einem Durchmesser von 1,2 bis 1,3 mal dem Litzendurchmesser hindurch zur zum Verseilsystem 3 zugehoerigen Dralliereinrichtung 12, welche gemaess Fig. 1 und 4 vier Rollen 21 mit V-foermigen Rillenprofil 22 aufweist, wobei der Oeffnungswinkel β des Rillenprofils 22 60° betraegt.
Die soweit produzierte Litze 14 ist noch nicht drallfrei, d.h. sie wuerde sich beim Durchtrennen aufloesen.
Aus diesem Grunde wird sie in einer weiteren Dralliereinrichtung 13 ueberdreht und die noch vorhandenen Torsionsspannungen werden abgebaut.
Die infolge der Ueberdrehung in der letzten Dralliereinrichtung mit hoher Eigenrotation in das weniger als halb so schnell drehende rotierende System 4 einlaufende Litze 14 wird gem. Fig. 5 durch die schraeg angeordneten Fuehrungs- und Umlenkrollen 15 in ihrer Eigenrotation unterstuetzt, so dass durch die geringe Verdrillzahl an der Einlaufstelle des rotierenden Systems 4 der Litzenverband nicht aufgeloest, sondern in seiner geometrischen Form erhalten wird und somit in der erforderlichen hohen Qualitaet ueber den Abzug 5 in den Aufwickler 6 gelangt.
Jede Fuehrungs- und Umlenkrolle 15 weist hierbei trapezfoermig mit zylindrischem Grund ausgefuehrte Rillen 23 auf, welche aus ungehaertetem, verschleissfestem Material bestehen.

Die Vorteile aus dieser Erfindung bestehen darin, dass die im Stand der Technik beschriebenen Nachteile beseitigt wurden, d. h. durch die besondere Anordnung und beschriebene Wirkungsweise der aufgefuehrten Bauteile wird eine exakte Einhaltung der Verseilgeometrie und Einhaltung konstanter Laengenverhaeltnisse und damit gleichmaessige Belastbarkeit der Draehte 2 in den einzelnen Lagen des Litzenverbandes gewaehrleistet. Die ein- und mehrlagigen Stahldrahtlitzen koennen somit in hoher Qualitaet hergestellt werden.

### Aufstellung der verwendeten Bezugszeichen

- 1 -: Ablaufsystem
- 2 -: Draehte
- 3 -: Verseilabschnitte
- 4 -: rotierendes System
- 5 -: Abzug
- 6 -: Aufwickler
- 7 -: Verseilpunkte
- 8 -: Bremseinrichtungen
- 9 -: Verseilscheiben
- 10 -: Fuehrungsstifte
- 11 -: Verseilnippel
- 12 -: Dralliereinrichtungen
- 13 -: Dralliereinrichtung
- 14 -: Litze
- 15 -: Fuehrungs- und Umlenkrollen
- 16 -: Rollen
- 17 -: Rillen der Rollen 16
- 18 -: Nuten
- 19 -: Einlaufradius des Verseilnippels
- 20 -: Bohrung
- 21 -: Rolle
- 22 -: Rillenprofil der Rolle 21
- 23 -: Rillen der Fuehrungs- und Umlenkrollen 15
- α -: Winkel des Konus des Fuehrungsstiftes 10
- β -: Oeffnungswinkel der Rillen 17 und des Rillenprofils 22

## Patentansprüche

1. Verfahren zur Herstellung ein- und mehrlagiger Stahldrahtlitzen (14), bei welchem die einzelnen Drähte (2) von Ablaufsystemen (1) abgezogen, nach dem indirekten Doppelschlagverseilprinzip lagenweise verseilt und dem innerhalb eines rotierenden Systems (4) angeordneten Abzug (5) und aufwickler (6) zugeführt werden,
**dadurch gekennzeichnet,**
daß die Drähte (2) der entsprechenden Lagen in Verseilabschnitten (3) einzeln über je eine Bremseinrichtung (8) und entsprechend ihrer späteren Anordnung im Verband der fertigen Litze (14) durch eine ihnen zugehörige Verseilscheibe (9) hindurch in einem sehr schlanken Winkel α von 10 - 20° über einen im zugehörigen Verseilpunkt (7) angeordneten Führungsstift (10) mit koaxial angeordnetem Verseilnippel (11) und eine dazugehörige Dralliereinrichtung (12) geführt werden, und
daß die in ihrer geometrischen Form fertige Litze (14) zu einer weiteren Dralliereinrichtung (13) und danach über speziell angeordnete und ausgeführte Führungs- und Umlenkrollen (15) zum Abzug (5) und Aufwickler (6) geführt wird.

2. Verfahren nach Anspruch 1, dadurch gekennzeichnet, daß sowohl sämtliche Dralliereinrichtungen (12, 13) als auch das rotierende System (4) die gleiche Drehrichtung aufweisen.

3. Verfahren nach Anspruch 1 oder 2, dadurch gekennzeichnet, daß die Dralliereinrichtungen (12) der einzelnen Verseilpunkte (7) zueinander synchron drehen sowie die doppelte Drehzahl des rotierenden Systems (4) aufweisen.

4. Verfahren nach Anspruch 1, dadurch gekennzeichnet, daß die Letzte Dralliereinrichtung (13) vor dem rotierenden System (4) in Abhängigkeit von der Festigkeit des Verseilgutes eine um 10 - 25 % höhere Drehzahl als die Dralliereinrichtungen (12) der einzelnen Verseilpunkte (7) aufweist.

5. Vorrichtung zur Herstellung ein- und mehrlagiger Stahldrahtlitzen (14) nach dem indirekten Doppelschlagverseilprinzip, bestehend aus stationär außerhalb der Verseileinrichtung angeordneten Ablaufsystemen (1), entsprechend der Anzahl der Lagen in Verseileinrichtung nacheinander angeordneten identischen Verseilabschnitten (3) und einem rotierenden System (4), welchem ein Abzug (5) und ein Aufwickler (6) zugeordnet sind,
**dadurch gekennzeichnet,**
daß jedem einzelnen Verseilabschnitt (3) unmittelbar vor dem Verseilpunkt (7) entsprechend der Anzahl der zu verseilenden Drähte (2) Bremseinrichtungen (8) sowie eine in bekannter Weise ausgeführte Verseilscheibe (9) und weiterhin in Verseilrichtung im Verseilpunkt (7) ein Führungsstift (10) mit koaxial angeordnetem Verseilnippel (11) und eine dazugehörige Dralliereinrichtung (12) zugeordnet sind, zwischen den Verseilabschnitten (3) und dem rotierenden System (4) eine weitere Dralliereinrichtung (13) und innerhalb des rotierenden Systems (4) zur Erhaltung der exakten geometrischen Form der Litze (14) in Abhängigkeit von der Verdrehrichtung der Litze (14) in einem Winkel von max. 18° schwenkbare und arretierbare Führungs-und Umlenkrollen (15) angeordnet sind.

6. Vorrichtung nach Anspruch 5, dadurch gekennzeichnet, daß jede Bremseinrichtung (8) ein vom zugehörigen Draht (2) mehrmals umschlungenes und mittels einer Bremse abgebremstes Rollenpaar enthält, wobei jede Rolle (16) V-förmig ausgebildete Rillen (17) mit einem Öffnungswinkel β von 60° aufweist.

7. Vorrichtung nach Anspruch 5 oder 6, dadurch gekennzeichnet, daß der Führungsstift (10) am jeweiligen Verseilpunkt (7) einen Konus im Winkel α von 10 - 20° und Nuten (18) zur Führung jedes einzelnen Drahtes (2) aufweist, wobei die Nuten (18) entsprechend der Verdrehrichtung unter einem Winkel von 15° angeordnet sind und der Radius am Ende eine Größe von 10 bis 20 mal dem zu verseilenden Drahtdurchmesser besitzt.

8. Vorrichtung nach Anspruch 5 oder 7, dadurch gekennzeichnet, daß der koaxial zum Führungsstift (10) angeordnete Verseilnippel (11) eine Bohrung (20) in Verseilrichtung mit einem Durchmesser von 1,2 bis 1,3 mal dem Litzendurchmesser aufweist, der Einlaufradius (19) des Verseilnippels (11) 30 bis 50 mal dem zu verseilenden Drahtdurchmesser entspricht und der Abstand zwischen Führungsstift (10) und Verseilnippel (11) in Abhängigkeit vom Durchmesser der zu verseilenden Drähte (2) einstellbar ist.

9. Vorrichtung nach einem der Ansprüche 5 bis 8, dadurch gekennzeichnet, daß in sämtlichen Dralliereinrichtungen (12, 13) jeweils vier Rollen (21) mit V-förmigen Rillenprofil (22), über welche die Litze (14) geführt wird, angeordnet sind, wobei der Öffnungswinkel β des Rillenprofils (22) 60° beträgt.

10. Vorrichtung nach einem der Ansprüche 5 bis 9, dadurch gekennzeichnet, daß jede Führungs- und Umlenkrolle (15) innerhalb des rotierenden Systems (4) trapezförmig mit zylindrischem Grund ausgeführte Rillen (23) aufweist und die Rillen (23) aus ungehärtetem verschleißfestem Material bestehen.

## Claims

1. A process for the production of single-layer and multi-layer stranded steel wires (14) wherein the individual wires (2) are drawn off feed systems (1), stranded in a layer-wise manner using the indirect double-lay stranding principle and fed to the draw-off means (5) and winding means (6) arranged within a rotating system (4), characterised in that the wires (2) of the corresponding layers are individually passed in stranding portions (3) by way of respective brake means (8) and in a fashion corresponding to their subsequent arrangement in the structure of the finished stranded wire (14) through a stranding disc (9) which is associated with them at a very narrow angle α of 10 - 20° by way of a guide pin (10) arranged in the associated stranding point (7) with a coaxially arranged stranding nipple (11) and an associated twisting means (12), and
that the stranded wire (14) which is finished in its geometrical form is passed to a further twisting means (13) and thereafter by way of specially arranged and designed guide and direction-changing rollers (15) to the draw-off means (5) and the winding means (6).

2. A process according to claim 1 characterised in that both all twisting means (12, 13) and also the rotating system (4) rotate in the same direction.

3. A process according to claim 1 or claim 2 characterised in that the twisting means (12) of the individual stranding points (7) rotate synchronously with respect to each other and rotate at double the speed of the rotating system (4).

4. A process according to claim 1 characterised in that the last twisting means (13) before the rotating system (4), depending on the strength of the material being stranded, rotates at a speed of rotation which is 10 - 25% higher than the twisting means (12) of the individual stranding points (7).

5. Apparatus for the production of single-layer and multi-layer stranded steel wires (14) using the indirect double-lay stranding principle, comprising feed systems (1) arranged stationarily outside the stranding arrangement, identical stranding portions (3) which are arranged in succession in the stranding arrangement in a manner corresponding to the number of layers, and a rotating system (4) with which a draw-off means (5) and a winding means (6) are associated, characterised in that associated with each individual stranding portion (3) immediately in front of the stranding point (7), and corresponding to the number of wires (2) to be stranded, are brake means (8) and a stranding disc (9) of known design, and further in the stranding direction in the stranding point (7) a guide pin (10) with coaxially arranged stranding nipple (11) and an associated twisting bans (12), a further twisting means (13) is arranged between the stranding portions (3) and the rotating system (4), and guide and direction-changing rollers (15) which can be pivoted at an angle of a maximum of 18° and arrested, in dependence on the direction of twisting of the stranded wire (14), are arranged within the rotating system (4) to maintain the exact geometrical form of the stranded wire (14).

6. Apparatus according to claim 5 characterised in that each brake means (8) includes a pair of rollers around which the associated wire (2) passes a plurality of times and which is braked by means of a brake, wherein each roller (16) has V-shaped grooves (17) with an aperture angle β of 60°.

7. Apparatus according to claim 5 or claim 6 characterised in that the guide pin (10) at the respective stranding point (7) has a cone with an angle α of 10 - 20° and grooves (18) for guiding each individual wire (2), wherein the grooves (18) are arranged in accordance with the twisting direction at an angle of 15° and the radius at the end is of a value of 10 to 20 times the wire diameter to be stranded.

8. Apparatus according to claim 5 or claim 7 characterised in that the stranding nipple (11) which is arranged coaxially with respect to the guide pin (10) has a bore (20) in the stranding direction of a diameter of 1.2 to 1.3 times the stranded wire diameter, the entry radius (19) of the stranding nipple (11) corresponds to 30 to 50 times the wire diameter to be stranded and the distance between the guide pin (10) and the stranding nipple (11) is adjustable in dependence on the diameter of the wires (2) to be stranded.

9. Apparatus according to one of claims 5 to 8 characterised in that arranged in all twisting means (12, 13) are four respective rollers (21) with a V-shaped groove profile (22) over which the stranded wire (14) is guided, wherein the aperture angle β of the groove profile (22) is 60°.

10. Apparatus according to one of claims 5 to 9 characterised in that each guide and direction-changing roller (15) within the rotating system (4) has grooves (23) of a trapezoidal configuration with a cylindrical floor, and the grooves (23) comprise unhardened wear-resistant material.

## Revendications

1. Procédé pour la fabrication de torons (14) en fils d'acier à une ou plusieurs couches, dans lequel les fils (2) pris isolément sont dévidés des systèmes de déroulement (1), torsadés en couches selon le principe indirect de double torsion et amenés sur l'évacuateur (5) et l'enrouleur (6) placés à l'intérieur d'un système rotatif (4),
**caractérisé en ce que**
les fils (2) des couches correspondantes sont amenés individuellement dans des sections de câblage (3), chacun par l'intermédiaire d'un dispositif de freinage (8) et, en fonction de leur agencement ultérieur dans l'assemblage du toron terminé (14), à travers un disque de câblage (9), qui leur est associé, sous un angle α très aigu de 10-20°, sur une broche de guidage (10) comportant une filière coaxiale de câblage (11) et placée au point de câblage (7) correspondant, ainsi que sur un dispositif de torsion (12) correspondant et
en ce que le toron (14), achevé dans sa forme géométrique, est amené sur un autre dispositif de torsion (13), puis,par l'intermédiaire de poulies de guidage et de renvoi (15) placées et réalisées spécialement, sur l'évacuateur (5) et l'enrouleur (6).

2. Procédé selon la revendication 1, caractérisé en ce qu'aussi bien l'ensemble des dispositifs de torsion (12,13) que le système rotatif (4) présentent le même sens de rotation.

3. Procédé selon la revendication 1 ou 2, caractérisé en ce que les dispositifs de torsion (12) des points de câblage (7) pris isolément tournent de manière synchrone entre eux et avec une vitesse de rotation double de celle du système rotatif (4).

4. Procédé selon la revendication 1, caractérisé en ce que le dernier dispositif de torsion (13) avant le système rotatif (4) présente, en fonction de la résistance du matériau de câblage, une vitesse de rotation de 10-25% supérieure à celle des dispositifs de torsion (12) des points de câblage (7) pris isolément.

5. Dispositif pour la fabrication de torons (14) en fils d'acier à une ou plusieurs couches selon le principe indirect de double torsion, composé de systèmes de déroulement (1)placés stationnaires à l'extérieur du dispositif de câblage,de sections de câblage (3) identiques, placées l'une à la suite de l'autre dans la direction du câblage, correspondant au nombre de couches, et d'un système rotatif (4), auquel sont associés un évacuateur (5) et un enrouleur (6),
**caractérisé en ce que**
dans chaque section de câblage (3) sont associés, directement avant le point de câblage (7) et en fonction du nombre de fils (2) à câbler, des dispositifs de freinage (8) ainsi qu' un disque de câblage (9), réalisé de manière connue, et, en outre, dans la direction de câblage, au point de câblage (7), une broche de guidage (10) comportant une filière de câblage (11) coaxiale, ainsi qu'un dispositif de torsion (12) correspondant, et en ce qu'entre les sections de câblage (3) et le système rotatif (4) est placé un autre dispositif de torsion (13), tandis qu'à l'intérieur du système rotatif (4), en vue de maintenir la forme géométrique exacte du toron (14), l'on trouve, en fonction de la direction de torsion de celui-ci, des poulies de guidage et de renvoi (15) pivotant d'un angle maximal de 18° et pouvant être bloquées.

6. Dispositif selon la revendication 5, caractérisé en ce que chaque dispositif de freinage (8) comporte une paire de bobines, autour desquelles est enroulé plusieurs fois un fil (2) correspondant et qui sont soumises à l'effet d'un frein, chaque bobine (16) présentant des cannelures (17) en V avec un angle d'ouverture β de 60°.

7. Dispositif selon la revendication 5 ou 6, caractérisé en ce que la broche de guidage (10) présente, au point de câblage (7) respectif, un cône d'un angle α de 10-20° et des rainures (18) pour le guidage de chaque fil (2) pris isolément, les rainures (18) étant placées suivant la direction de rotation sous un angle de 15° et leur rayon étant à l'extrémité 10 à 20 fois plus grand que celui du diamètre du fil à câbler.

8. Dispositif selon la revendication 5 ou 7, caractérisé en ce que la filière de câblage (11) coaxiale à la broche de guidage (10) présente en direction de câblage un alésage (20) dont le diamètre s'élève à 1,2 à 1,3 fois celui du toron, le rayon d'entrée (19) de la filière de câblage (11) correspondant à 30 à 50 fois celui du diamètre du fil à câbler et la distance entre la broche de guidage (10) et la filière de câblage (11) étant réglable en fonction du diamètre des fils à câbler (2).

9. Dispositif selon l'une des revendications 5 à 8, caractérisé en ce que dans tous les dispositifs de torsion (12, 13) sont placées respectivement quatre bobines (21) comportant un profil de cannelures en V (22), au-dessus desquelles est guidé le toron (14), l'angle d'ouverture β des profils des cannelures (22) s'élevant à 60°.

10. Dispositif selon l'une des revendications 5 à 9, caractérisé en ce que chaque poulie de guidage ou de renvoi (15) à l'intérieur du système rotatif (4) présente des cannelures (23) de forme trapézoïdale avec un fond cylindrique et en ce que les cannelures (23) sont en matériau non durci résistant à l'usure.
